# FASCICULE DE BREVET EUROPEEN

(11) **EP 1 785 054 B1**
(45) Date de publication et mention de la délivrance du brevet: **17.09.2008**
(21) Numéro de dépôt: 05763038.6
(22) Date de dépôt: 24.06.2005
(51) Int. Cl.: A45C 11/32

(54) **PORTE-CLES ESCAMOTABLE**
EINZIEHBARER SCHLÜSSELHALTER
RETRACTABLE KEY-HOLDER

(30) Priorité: 30.07.2004 ES 200401891
(43) Date de publication de la demande: 16.05.2007
(73) Titulaire: Aizpurua Plaza, Luis Maria, 20011 San Sebastian (Gipuzkoa) (ES)
(72) Inventeur: Aizpurua Plaza, Luis Maria, 20011 San Sebastian (Gipuzkoa) (ES)
(74) Mandataire: Urizar Barandiaran, Miguel Angel
(86) Numéro de dépôt international: PCT/ES2005/000359
(87) Numéro de publication internationale: WO 2006/027396

(56) Documents cités:
- EP-A1- 1 327 397
- WO-A1-96/35349
- CA-A1- 2 086 350
- CH-A5- 684 349
- ES-U- 162 339
- US-A- 2 245 381
- US-A- 2 793 523

## Description

L'objet de l'invention est un porte-clefs.

Un porte clefs selon le préambule de la revendication 1 est connu par le document EP-A-1 327 397.

Un problème commun à tous les porte-clefs est leur côté peu pratique en raison du volume considérable occupé par les clefs. Ces problèmes sont accrus si la quantité de clefs est considérable (la conciergerie de grandes résidences, établissements scolaires, institutions publiques, ou autres).

D'autres problèmes ajoutés et collatéraux sont les dommages que produisent les clefs (différentes de celles utilisées) contenues sur un même porte-clefs sur les portes et leurs cadres, le poids excessif et le volume de l'ensemble, sans compter le bruit et les gênes pour l'usager (déchirement des poches).

L'objet de la présente invention est d'éviter tous ces problèmes.

Il s'agit d'un porte-clefs pliable qui admet une grande quantité de clefs occupant un même espace et qui les dispose de manière à ne déplier que celle nécessaire, les autres restant pliées à l'intérieur d'un support sans en dépasser.

Le dépliage de la clef unique à utiliser forme un angle (α) par rapport à l'ensemble et la disposition est toujours rigide de sorte que pendant l'utilisation d'une clef, les autres et le porte-clefs restent éloignés de la porte pour éviter tout frottement.

De plus, la dimension maximum de la tête de chaque clef est égale ou inférieure à la hauteur des parois latérales du support et la dimension maximum de la tête de chaque clef correspond à la largeur du panneton. Cette double condition permet de réduire considérablement les dimensions du porte-clefs.

Le porte-clefs pliable est caractérisé selon l'invention par le fait qu'il possède un support qui définit au moins les deux parois latérales entre lesquelles est monté un axe porte-clefs pour recevoir les clefs avec possibilité de rotation et un goujon pour positionner ces clefs dans une position angulaire intermédiaire agissant avec une encoche correspondant à la tête de chaque clef.

La dimension maximum de la tête de chaque clef est égale ou inférieure à la hauteur des parois latérales du support et presque identique à la largeur du panneton.

Ledit goujon est en plastique souple pour faciliter son logement ou son extraction dans les encoches des clefs correspondantes.

L'objet de la présente invention inclut toute réalisation particulière ou autres qui n'altèrent ni ne modifient l'essence même de la proposition et notamment :
- qu'il y ait un ou plusieurs axes porte-clefs.
- que les clefs soient placées toutes dans le même sens ou pas.
- que sur chaque clef soient formées une ou plusieurs encoches de manière à atteindre une ou plusieurs positions dépliées avec un seul angle (α) ou plusieurs angles différents entre la clef dépliée et l'ensemble.
- que chaque support comporte des moyens additionnels, magnétiques ou mécaniques pour y mettre entre eux plusieurs supports ou pour placer le support à un endroit fixe (une armoire à clefs par exemple).

L'objet de la présente invention inclut également toute modification accessoire, constructive ou de conception qui n'altère pas l'essence de la proposition et notamment :
- le goujon et les parties correspondant aux encoches - un, l'autre ou les deux- , sont d'une matière souple déformable.
- les parois latérales du support sont solidaires ou pas entre elles par une base.
- la mortaise qui loge le goujon est formée sur l'axe ou sur cette base (dessinant ainsi les encoches dans des zones correspondant à la clef).

Pour mieux comprendre l'objet de la présente invention, une forme choisie de réalisation pratique a été représentée sur les plans, susceptible de changements accessoires qui ne modifieront pas son fondement.
La figure 1 représente une projection verticale générale d'un porte-clefs pliable selon l'invention avec une clef (4) dépliée et les autres pliées.
La figure 2 représente une projection horizontale correspondant à la figure précédente.
La figure 3 représente une section selon l'indication A.A de la figure 2.

Sur ces figures, le goujon (3) est muni d'une mortaise formée dans l'axe (2) et les clefs (4) forment les encoches (41) dans le périmètre de l'orifice (40).

Les figures 4, 5 et 6 représentent respectivement des vues équivalentes aux figures 1, 2 et 3 précédentes ; pour une réalisation alternative où les parois latérales (12) du support (1) sont solidaires entre elles par une base (11) et où le goujon (3) est logé dans une mortaise transversale formée dans cette base (11). Les clefs (4) forment les encoches (41) sur le périmètre extérieur de leur tête.

La figure 7 représente une vue similaire à la figure 4 avec toutes les clefs repliées et pour une réalisation alternative munie d'un cache (7) et de moyens (7) pour s'adapter à d'autres supports (1) ou à un endroit fixe.

Un exemple de réalisation pratique non limitatif de la présente invention est décrit ci-après.

L'objet de la présente invention est un porte-clefs pliable qui est muni essentiellement d'un support (1), de clefs (4) et de moyens pour placer les clefs (4) sur le support (1) avec possibilité de rotation - atteignant une position pliée et d'autres positions dépliées - et pour placer/retenir ces clefs (4) dans au moins une de ces positions.

De plus, le porte-clefs pliable objet de la présente invention peut disposer des éléments suivants :
- un cache (7) qui dissimule les clefs (4) en position pliée ; et/ou
- des moyens (5) pour s'adapter à d'autres supports (1) contigus pour disposer ces supports (1) sur une base ; et/ou
- des moyens (anneau ou orifice) pour fixer le support (1) à un mousqueton par exemple.

Conformément à l'invention et selon la réalisation représentée - voir figures 1 et 2 - le support (1) définit les deux parois latérales (12) où est monté un axe porte-clefs (2) pour recevoir les clefs (4) avec possibilité de rotation ; la tête de ces clefs (4) disposent pour cela d'un orifice (40), partie où est logé l'axe (2).

Un goujon de positionnement (3) est également monté sur ces parois (12). Il y a un goujon de positionnement (3) pour chaque axe porte-clefs (2).

Pour l'exemple de réalisation représenté sur les figures 1 à 3, le goujon (3) est placé dans une mortaise génératrice formée dans l'axe (2) et les encoches (41) sont formées sur le périmètre de l'orifice (40) de la tête des clefs (4).

Pour l'exemple de réalisation représenté sur les figures 4 à 6, le support (1) définit de plus une base (11) qui relie entre elles les parois latérales (12) par un des côtés, les clefs (4) sont ainsi limitées dans leur rotation entre deux positions extrêmes décalées entre elles de 180°.

Dans cet exemple de réalisation, le goujon (3) est placé dans une mortaise transversale formée dans cette base (11) et les encoches (41) sont formées sur le périmètre extérieur de la tête de la clef (4).

Dans les deux exemples de réalisation, le goujon (3) est d'une matière élastique déformable (caoutchouc ou similaire) et il est surdimensionné par rapport à la mortaise. Ce surdimensionnement est celui atteint par une encoche (41) de la clef (4), elle s'y loge dedans et la retient dans cette position angulaire précise et déterminée.

De manière alternative et sans altérer pour cela l'essence du modèle, le goujon (3) et la mortaise correspondante sont d'une matière rigide, la zone du contour de la clef (4) où se forment les encoches (41) étant souple.

Dans les réalisations, en fonction de la position angulaire de l'encoche (41), il y aura un angle différent (α) que forme la clef (4) dépliée par rapport au support (1) et aux autres clefs (4) repliées.

De préférence, une des encoches (41) est formée pour que la clef (4) dépliée forme un angle α = 90° , bien que des encoches (41) puissent être formées sur n'importe quelle zone du périmètre de la tête de la clef (4) pour que la clef (4) dépliée forme un angle (α) quelconque par rapport au support (1) et aux autres clefs (4) pliées. Sur les figures 3 et 6, on a formé trois encoches (41) décalées entre elles de 90°.

Bien entendu, l'axe porte-clefs (2) ou chaque axe porte-clefs (2) existant est démontable par rapport au support (1) pour pouvoir mettre ou retirer des clefs (4) du support porte-clefs (1).

Sur le porte-clefs pliable selon l'invention, la dimension maximum (D) de la tête de chaque clef (4) est égale ou inférieure à la hauteur (h) des parois latérales (11) du support (1) et presque identique à la largeur du panneton. Les clefs (4) remplissant cette double fonction, la dimension du porte-clefs est considérablement réduite dans son ensemble.

Le porte-clefs pliable objet de la présente invention permet également la pose d'un cache (7) qui dissimule les clefs (4) une fois pliées dans le support (1).

Ce cache (7) est placé par exemple sur un deuxième axe (6) avec possibilité de rotation entre deux positions d'ouverture/fermeture - voir figure 7-.

Chaque support (1) est muni aussi de moyens (5) pour s'adapter à d'autres (1) contigus disposant par exemple d'aimants à l'extérieur d'une des parois (12) - ou pour adapter ces supports (1) à un endroit fixe (un panneau métallique plat par exemple) - disposant par exemple d'aimants à l'extérieur de la base (11).

Le porte-clefs pliable, objet de la présente invention, permet égalemen d'inclure d'autres moyens comme des orifices ou des anneaux pour le fixer à un mousqueton par exemple ou l'accrocher à une armoire porte-clefs tout comme un porte-clefs conventionnel.

## Revendications

1. Porte-clefs pliable **caractérisé par le fait qu'**il est muni d'un support (1) qui définit au moins les deux parois latérales (12) entre lesquelles est monté,
au moins un axe porte-clefs (2) où les clefs (4) sont disposées avec possibilité de rotation, **caractérisé en ce qu'**entre les deux parois latérales (12) est également monté
au moins un goujon (3) de positionnement de ces clefs (4) sur au moins une position angulaire intermédiaire agissant en coopération avec au moins une encoche (41) formée sur la tête de chaque clef (4).

2. Porte-clefs pliable selon la revendication précédente **caractérisé par le fait que** la dimension maximum (D) de la tête de chaque clef (4) est égale ou inférieure à la hauteur (h) des parois latérales (11) du support (1) et presque identique à la largeur de son panneton.

3. Porte-clefs pliable selon les revendications précédentes **caractérisé par le fait que** ledit goujon (3) est en matière souple déformable pour faciliter le logement ou l'extraction des clefs (4) des encoches correspondantes (41).

4. Porte-clefs pliable selon les revendications 1 et 2 **caractérisé par le fait que** ledit goujon (3) est en matière rigide et que la zone du contour de la clef (4) où sont formées les encoches (41) est en matière souple déformable pour faciliter le logement ou l'extraction du goujon (3) des encoches correspondantes (41) de la clef (4).

5. Porte-clefs pliable selon les revendications précédentes **caractérisé par le fait que** :
a) ledit axe porte-clefs (2) forme une mortaise génératrice où est logé le goujon (3) surdimensionné par rapport à elle ;
b) lesdites encoches (41) sont formées sur le périmètre de l'orifice (40) défini dans la tête des clefs (4).

6. Porte-clefs pliable selon les revendications 1 à 4 **caractérisé par le fait que** lesdites parois latérales (12) du support (1) sont unies entre elles par une base (11) qui forme une mortaise transversale qui loge le goujon (3) surdimensionné par rapport à elle ; et lesdites encoches (41) se forment sur le périmètre extérieur de la tête des clefs (4).

7. Porte-clefs pliable, selon la revendication 6 **caractérisé par le fait qu'**en plus le support (1) dispose d'un deuxième axe (6) à une extrémité des parois latérales (11), axe (6) où est articulé un cache (7) qui dissimule les clefs (4) dans leur position repliée.

8. Porte-clefs pliable, selon les revendications précédentes **caractérisé par le fait qu'**en plus, chaque support (1) inclut des moyens (5) pour s'adapter à d'autres supports (1) contigus ou pour disposer ces supports (1) à un endroit fixe.

9. Porte-clefs pliable selon la revendication 8 **caractérisé par le fait que** ces moyens (5) sont notamment des aimants (5) disposés sur la base (11) et/ou au moins sur une des parois latérales (12).

10. Porte-clefs pliable, selon les revendications 1 à 7, **caractérisé par le fait qu'**en plus, chaque support (1) inclut des moyens (anneau ou orifice) pour le fixer à un mousqueton par exemple.

## Claims

1. . Retractable key rack, which consists of a bracket (1), which defines, at least, each of the side walls (12) between which at least one key rack shaft (2)is mounted on which the keys (4) are placed, with the possibility of turning, **characterized** because between the two side walls (12) at least one positioning pin (3) for said keys(4) is likewise mounted in, at least, one intermediate angular position acting in cooperation with at least, one slot (41) shaped in conjunction, on the head of each key (4).

2. . Retractable key rack, according to aforementioned claim, **characterized** because the maximum dimension (D) of the head of each key (4) is equal to or less than the height (h) of the side walls (11) of the bracket (1) and very similar to the width of its bit.

3. . Retractable key rack, according to aforementioned claim, **characterized** because said pin (3) is made of deformable elastic material to facilitate its lodging or extraction in the appropriate slots (41) of the keys(4).

4. . Retractable key rack, according to claims 1 and 2, **characterized** because said pin (3) is made of rigid material and the contour zone of the key (4) where the slots are shaped(41) is made of deformable elastic material to facilitate lodging or extraction of the pin (3) in the appropriate slots (41) of the key (4).

5. . Retractable key rack, according to aforementioned claims, **characterized** because:
a) said key rack shaft (2) forms a generating opening on which the pin(3)is housed, supersized with respect to it;
b) said slots (41) are shaped in the perimeter of the aperture (40) defined in the key heads (4).

6. . Retractable key rack, according to claims 1 to 4, **characterized** because said side walls (12) of the bracket (1) are interrelated by a base (11) which forms a transversal opening which houses the pin (3) supersized with respect to it; and said slots (41) are shaped in the exterior perimeter of the key heads (4).

7. . Retractable key rack, according to claim 6, **characterized** because, additionally, the bracket (1) has a second shaft (6) in the end zone of its side walls 11); on said shaft (6) a lid (7) tips, hiding the keys (4) from view in its retracted position.

8. . Retractable key rack, according to aforementioned claims, **characterized** because, additionally, each bracket (1) includes means(5) for fastening alongside another bracket or other contiguous brackets (1) or to attach said brackets (1) to a fixed location.

9. . Retractable key rack, according to claim 8, **characterized** because, specifically, said means(5) are magnets, placed on the base (11) and/or in, at least, one of said side walls (12).

10. . Retractable key rack, according to claims 1 to 7, **characterized** because, additionally, each bracket (1) includes means, (ring or hole) to fasten it, for example, to a snap-hook.

## Patentansprüche

1. Einklappbare Schlüsseltasche, bestehend aus einem Trägerkörper (1), zu dem mindestens auf beiden Seiten je eine Seitenwand (12) gehört, zwischen welchen mindestens eine Schüsselträgerachse (2) angeordnet ist, auf welche die Schlüssel (4) aufgezogen werden und gedreht werden können, **dadurch gekennzeichnet, dass** zwischen die beiden Seitenwände (12) ausserdem mindestens ein Positionierstift (3) für die Schlüssel (4) geführt werden kann, mit dessen Hilfe und im Zusammenspiel mit mindestens einer in den Kopf der einzelnen Schlüssel (4) eingebrachten Kerbnut (41) die Schlüssel (4) in mindestens einer abgewinkelten Zwischenstellung positioniert werden können.

2. Einklappbare Schlüsseltasche nach dem vorangegangenen Patentanspruch, **dadurch gekennzeichnet, dass** die maximale Abmessung (D) des Kopfes der Schlüssel gleich gross oder geringer als die Höhe (d) der Seitenwände (11) des Trägerkörpers (1) und ähnlich wie die Breite des Bartes ist.

3. Einklappbare Schlüsseltasche nach den vorangegangenen Patentansprüchen, **dadurch gekennzeichnet, dass** der oben genannte Positionierstift aus einem elastisch verformbaren Material hergestellt ist, um den Eingriff bzw. Ausgriff aus den entsprechenden Kerbnuten (41) der Schlüssel (4) zu erleichtern.

4. Einklappbare Schlüsseltasche nach den Patentansprüchen 1 und 2, **dadurch gekennzeichnet, dass** der oben genannte Positionierstift aus einem nicht verformbaren Material und der Bereich der Schlüssel (4), in den die Kerbnut (41) herausgebildet wird, aus einem elastisch verformbaren Material hergestellt ist, um den Eingriff bzw. Ausgriff aus den entsprechenden Kerbnuten (41) der Schlüssel (4) zu erleichtern.

5. Einklappbare Schlüsseltasche nach den vorangegangenen Patentansprüchen, **dadurch gekennzeichnet, dass**
a) in die oben genannte Schlüsselträgerachse (2) eine Aussparung eingearbeitet ist, in welcher der mit Bezug auf diese überdimensionierte Positionierstift (3) ruht.
b) die oben genannten Kerbnuten (41) in die Peripherie des im Kopf der Schlüssels (4) vorhandenen Loches (40) eingearbeitet sind.

6. Einklappbare Schlüsseltasche, nach den Patentansprüchen 1 bis 4, **dadurch gekennzeichnet, dass** die oben genannten Seitenwände (12) des Trägerkörpers (1) über eine Basis (11) miteinander verbunden sind und eine querverlaufende Aufnahme bilden, in welcher der mit Bezug auf dieselbe überdimensionierte Positionierstuft (3) aufgenommen wird, und die oben genannten Kerbnuten (41) in der äusseren Peripherie des Kopfes der Schüssel (4) eingearbeitet sind.

7. Einklappbare Schlüsseltasche nach dem Patentanspruch 6, **dadurch gekennzeichnet, dass** der Trägerkörper (1) zusätzlich über eine zweite Schlüsselträgerachse (6) im Endbereich der Seitenwände (11) verfügt, auf welcher ein klappbarer Deckel (7) vorgesehen ist, der die Schlüssel (4) in der eingeklappen Stellung abdeckt und damit unsichtbar macht.

8. Einklappbare Schlüsseltasche nach den vorangegangenen Patentansprüchen, **dadurch gekennzeichnet, dass** jeder der Trägerkörper (1) zusätzlich über Vorrichtungen (5) verfügt, mit deren Hilfe sich diese Körper an einen weiteren oder weitere Trägerkörper (1) aneinanderreihen lassen bzw. diese Trägerkörper (1) an einen festen Ort angebaut werden kann.

9. Einklappbare Schlüsseltasche, nach dem Patentanspruch 8, **dadurch gekennzeichnet, dass** die oben genannten Vorrichtungen (5) als Magneten ausgebildet sind, welche an der Basis (11) und/oder mindestens an einer der Seitenwände (12) angebracht sind.

10. Einklappbare Schlüsseltasche nach den Patentansprüchen 1 bis 7, **dadurch gekennzeichnet, dass** jeder der Trägerkörper (1) zusätzlich mit einer Vorrichtung (Ring oder Loch) ausgerüstet ist , um denselben beispielsweise an einem Karabinerhaken zu befestigen.
